# EUROPÄISCHE PATENTSCHRIFT

(11) **EP 2 816 304 B1**
(45) Veröffentlichungstag und Bekanntmachung des Hinweises auf die Patenterteilung: **01.03.2017**
(21) Anmeldenummer: 14183506.6
(22) Anmeldetag: 25.07.2011
(51) Int. Cl.: F25D 25/02, F25D 23/06

(54) **Kältegerät mit Haltemitteln für einen Fachboden**
Cooling device with holders for a shelf
Appareil frigorifique doté de moyens d'arrêt pour un sol technique

(30) Priorität: 16.08.2010 DE 102010039367
(43) Veröffentlichungstag der Anmeldung: 24.12.2014
(62) Teilanmeldung aus: 11735442.3
(73) Patentinhaber: BSH Hausgeräte GmbH, 81739 München (DE)
(72) Erfinder: Becke, Christoph, 83109 Grosskarolinenfeld (DE); Eicher, Max, 80689 München (DE); Staud, Ralph, 81667 München (DE); Tischer, Thomas, 85540 Haar (DE)

(56) Entgegenhaltungen:
- EP-A2- 1 906 121
- WO-A2-2008/012274
- CN-A- 1 266 169
- DE-A1- 19 751 308

## Beschreibung

Die Erfindung betrifft ein Kältegerät, insbesondere Haushaltskältegerät, aufweisend einen wärmeisolierten, einen Lagerraum für Kühlgut auskleidenden Innenbehälter, ein zum Öffnen und Schließen des Lagerraums schwenkbar bezüglich einer Öffnungsebene gelagertes Türblatt, sowie an den Seitenwänden des Innenbehälters vorgesehene Haltemittel, die mit Gegenhaltemittel wenigstens eines Fachbodens zusammenwirken und diesen abstützen, wobei das Haltemittel wenigstens eine nach oben weisende Auflagefläche aufweist und das Gegenhaltemittel wenigstens eine nach unten weisende Abstützfläche aufweist.

Die DE 199 61 786 A1 beschreibt ein Kühlgerät mit einem wärmeisolierenden Gehäuse, innerhalb welchem wenigstens ein Kühlraum angeordnet ist, welcher von einer Tür verschließbar ist, welche an ihrer dem Kühlraum zugewandten Innenseite wenigstens ein Ablagefach mit einem Aufnahmeraum für Kühlgut aufweist, wobei dem Ablagefach ein zusätzliches Ablagefach zugeordnet ist, das außerhalb des Aufnahmeraums des Ablagefaches vorgesehen ist und Haltemittel zur lösbaren Halterung in mindestens einer Aufnahme am Ablagefach aufweist.

DE 19751 308 A1 offenbart ein Kältegerät gemäß dem Oberbegriff des Anspruchs 1.

Aufgabe der Erfindung ist es, eine Halterung für Fachböden in Kältegeräten zu schaffen, durch welche ein oder mehrere Fachböden auf einfache Weise durch einen Benutzer in ihrer Höhenposition verstellt werden können.

Diese Aufgabe wird gelöst durch ein Kältegerät gemäß Anspruch 1. Vorgesehen ist ein Kältegerät, insbesondere Haushaltskältegerät, aufweisend einen wärmeisolierten, einen Lagerraum für Kühlgut bildenden Innenbehälter, ein zum Öffnen und Schließen des Lagerraums schwenkbar bezüglich einer Öffnungsebene gelagertes Türblatt, sowie an den Seitenwänden des Innenbehälters vorgesehene Haltemittel, die mit Gegenhaltemittel wenigstens eines Fachbodens zusammenwirken und diesen abstützen, wobei das Haltemittel wenigstens eine nach oben weisende Auflagefläche und das Gegenhaltemittel wenigstens eine nach unten weisende Abstützfläche aufweist, wobei die wenigstens eine Auflagefläche am Innenbehälter und die wenigstens eine Abstützfläche am Fachboden derart ausgebildet und/oder angeordnet ist, dass in einer eingeschobenen Position des Fachbodens, in der das Türblatt verschließbar ist, die wenigstens eine Auflagefläche und die wenigstens eine Abstützfläche überlappen und in einer teilweise aus dem Innenbehälter ausgezogenen Position des Fachbodens die wenigstens eine Auflagefläche und die wenigstens eine Abstützfläche auf Lücke angeordnet sind.

Indem in einer teilweise aus dem Innenbehälter ausgezogenen Position des Fachbodens die wenigstens eine Auflagefläche und die wenigstens eine Abstützfläche auf Lücke angeordnet sind kann der Fachboden in einer waagerechten Ausrichtung in seiner Höhe versetzt werden, ohne den Fachboden vollständig aus dem Kältegerät herausnehmen zu müssen. So kann beispielsweise der Fachboden in einer waagerechten Ausrichtung in seiner Höhe versetzt werden, selbst wenn ein Türblatt des Kältegeräts eine vollständige Entnahme des Fachbodens verhindert, beispielsweise bei einem um 90 Grad aufgeschwenktem Türblatt, bei dem beispielsweise ein Türabsteller die Öffnung des Innenbehälters des Kältegeräts teilweise blockiert. Außerdem kann der Fachboden in einer waagerechten Ausrichtung in seiner Höhe versetzt werden, beispielsweise auch dann, wenn sich noch Kühlgut auf dem Fachboden befindet.

In der eingeschobenen Position des Fachbodens, in der das Türblatt verschließbar ist, und die wenigstens eine Auflagefläche und die wenigstens eine Abstützfläche sich überlappen, ist der Fachboden sicher in dem Innenbehälter des Kältegeräts gehalten.

Das Haltemittel kann in einer ersten Ausführung von Rücksprüngen, insbesondere Nuten gebildet werden, die an gegenüberliegenden Seitenwänden des Innenbehälters, insbesondere etagenartig sich in mehreren Höhenlagen wiederholend, angeordnet sind. Die Rücksprüngen bzw. die Nuten können in den Seitenwänden des Innenbehälters angezogen sein, insbesondere durch ein Tiefziehverfahren hergestellt sein.

Das Gegenhaltemittel kann dabei von Vorsprüngen gebildet werden, die an gegenüberliegenden Seitenkanten des Fachbodens angeordnet sind. Der Fachboden kann dabei an gegenüberliegenden Seitenkanten jeweils eine, den Vorsprung bildende Leiste aufweisen, die sich, insbesondere wenigstens über die halbe, vordere Tiefe des Fachbodens erstreckt und die korrespondierenden Nuten können sich am Innenbehälter von einer hinteren Tiefe des Innenbehälters so weit nach vorne erstrecken, dass die vor Erreichen der Öffnungsebene in einer Tiefe enden, die größer ist als die Länge der Leisten.

Das Haltemittel kann in einer zweiten Ausführung von Vorsprüngen gebildet werden, die an gegenüberliegenden Seitenwänden des Innenbehälters, insbesondere etagenartig sich in mehreren Höhenlagen wiederholend, angeordnet sind. Die Vorsprünge können in den Seitenwänden des Innenbehälters angezogen sein, insbesondere durch ein Tiefziehverfahren hergestellt sein. In dieser Ausführung tragen die Vorsprünge auf die ursprüngliche Dicke der Seitenwände des Innenbehälters auf, so dass die beispielsweise durch Hinterschäumen mit wärmeisolierendem Material ausgestatteten Seitenwände des Innenbehälters nicht in ihrer Isolierfähigkeit geschwächt werden.

Die Vorsprünge an den gegenüberliegenden Seitenwänden können mit Vorsprüngen an gegenüberliegenden Seitenkanten des Fachbodens kombiniert sein. Die Vorsprünge an den gegenüberliegenden Seitenwänden können mit Vorsprüngen an gegenüberliegenden Seitenkanten des Fachbodens insbesondere derart kombiniert sein, dass in einer eingeschobenen Position des Fachbodens, in der das Türblatt verschließbar ist, wenigstens ein Vorsprung der Seitenwänden mit wenigstens einem Vorsprung des Fachbodens überlappt und in einer teilweise aus dem Innenbehälter ausgezogenen Position des Fachbodens der wenigstens eine Vorsprung der Seitenwänden mit dem wenigstens einen Vorsprung des Fachbodens auf Lücke angeordnet ist. Statt eines einzelnen Vorsprungpaares an den beiden gegenüberliegenden Seiten des Fachbodens können zwei, drei oder mehr Vorsprungpaare zahnartig bzw. kammartig wahlweise überlappend oder auf Lücke angeordnet werden.

Das Gegenhaltemittel kann hierbei von Vorsprüngen gebildet werden, die an gegenüberliegenden Seitenkanten des Fachbodens angeordnet sind. Der Fachboden kann an gegenüberliegenden Seitenkanten jeweils eine, den Vorsprung bildende Leiste aufweisen, die sich, insbesondere wenigstens über die halbe, vordere Tiefe des Fachbodens erstreckt und die korrespondierenden Vorsprünge können sich am Innenbehälter von einer hinteren Tiefe des Innenbehälters so weit nach vorne erstrecken, dass die vor Erreichen der Öffnungsebene in einer Tiefe enden, die größer ist als die Länge der Leisten. Mit anderen Worten kann die Leiste in einem der Öffnungsebene zugewandten, vorderen Tiefenbereich angeordnet sein und die korrespondierenden Vorsprünge an einem der Rückwand des Innenbehälters zugewandten hinteren Tiefenbereich angeordnet sein.

Jeder korrespondierende Vorsprung des Innenbehälters kann eine in Tiefenrichtung durchgehende Auflagefläche aufweisen. Alternativ kann jeder korrespondierende Vorsprung des Innenbehälters mehrere in Tiefenrichtung beabstandete, insbesondere gleichmäßig beabstandete Auflageflächen aufweisen.

In allen erfindungsgemäßen Ausgestaltungen kann das Gegenhaltemittel und/oder die wenigstens eine Abstützfläche des Fachbodens an einer Kunststoffleiste oder einem Kunststoffrahmen vorgesehen sein, insbesondere einstückig mit der Kunststoffleiste oder dem Kunststoffrahmen ausgebildet sein, durch welche eine Glasplatte als Fachboden umspritzt ist.

In allen erfindungsgemäßen Ausgestaltungen kann das Haltemittel und/oder das Gegenhaltemittel ausgebildet sein, den Fachboden mit seinen gegenüberliegenden Seiten an dem Innenbehälter im Lagerraum zu lagern. Erfindungsgemäß sind die Haltemittel und/oder die Gegenhaltemittel ausgebildet, den Fachboden in einem der Öffnungsebene zugewandten, vorderen oder mittleren Tiefenbereich derart abzustützen, dass ein der Rückwand des Innenbehälters zugewandter hinterer Tiefenbereich eines zumindest dort frei tragend ausgebildeten Fachbodens in einer eingeschobenen Position in Richtung der Rückwand auskragt.

Mit anderen Worten ist der Fachboden nur in einem vorderen oder mittleren Bereich von dem Haltemittel und/oder dem Gegenhaltemittel unterstützt und ein hinterer Bereich des Fachbodens wird durch keine Lagermittel unterstützt, sondern ragt frei über die Unterstützung des vorderen bzw. mittleren Bereichs nach hinten in Richtung der Rückwand des Innenbehälters hinaus. Im ausgezogenen Zustand des Fachbodens kann dann der der Rückwand des Innenbehälters zugewandte hintere Tiefenbereich des Fachbodens durch die Tragschienen unterstützt sein und der vordere Bereich des Fachbodens nach vorne frei über die Unterstützung hinaus nach vorne auskragen. Damit kann unter Verwendung besonders kurzer Haltemittel bzw. Gegenhaltemittel eine verbessertes Herausziehen und Einschieben des Fachbodens erreicht werden.

In allen erfindungsgemäßen Ausführungen kann das Haltemittel und/oder das Gegenhaltemittel ausgebildet sein, den Fachboden in einem Bereich zwischen einer Vorderkante des Fachbodens und einer maximalen Tiefe von zwei Drittel der Gesamttiefe des Fachbodens abzustützen. Mit anderen Worten kragt der Fachboden über ein Drittel seiner Gesamttiefe nach hinten, d.h. in Richtung der Rückwand des Innenbehälters aus. Statt maximal zwei Drittel der Gesamttiefe kann der Fachboden in einer eingeschränkten Ausführungsform auch nur über die Hälfte seiner Gesamttiefe oder sogar weniger, wie beispielsweise nur in einem Mittenbereich durch die Haltemittel bzw. die Gegenhaltemittel abgestützt sein.

Zusammenfassend und mit anderen Worten dargestellt ergibt sich somit durch die Erfindung unter Anderem eine Höhenverstellung für Fachböden bei der ein Verstellen der Fachböden waagrecht und ohne verkippen möglich ist. Dadurch müssen diese Fachböden bei einer Verstellung nicht in jedem Falle komplett abgeräumt werden. Die Erfindung kommt ohne Zusatzteile und daraus resultierenden Zusatzkosten aus.

Der Weiteren kann der Innenbehälter so gestaltet werden, dass Fachböden ohne Zusatzaufwand verriegelbar sind. In bekannten Kältegeräten können Fachböden, insbesondere Glasfachböden nur durch ein Verkippen aus dem Innenbehälter entnommen werden. Die erfindungsgemäße Innenbehältergestaltung lagert Fachböden in einer Ausführung in kurzen Nuten, die aus der Seitenwandisolation ausgespart werden. Die Länge dieser Nuten ist etwas kürzer als die lichte Weite zwischen Anfang des Nutenfeldes und möglichen Hindernissen an der Innentüre. Mögliche Hindernisse können an der Innenseite des Türblatts vorspringende Türabsteller sein, welche bei einer zu 90 Grad geöffneten Türe, den Auszugsweg der Fachböden begrenzen.

Mittels der Erfindung können Fachböden waagerecht aus dem Nutenfeld entnommen werden und waagrecht in höhere oder tiefer gelegene Nuten eingeschoben werden. Ein Kippen oder Verdrehen der Fachböden ist dabei nicht notwendig. Fachböden können so auch mit Kühlgut beladen umgesetzt werden.

Im vorderen Bereich der Nuten kann an der Unterseite der Nut zusätzlich eine kleine Absenkung angebracht sein. In diese hinterschnittene Absenkung kann ein federndes Teil der Glasplattenumspritzung eingreifen, um den Fachboden in der Nut zu sichern. Eine solche Verrastung ist ausreichend um den Fachboden beispielsweise für den Transport ausreichend zu sichern und so auf jede kostenintensive Zusatzbefestigung werkseitig verzichten zu können. Die Geräte können so auch in einer Konfiguration ausgeliefert werden, die später bei Kunden zur Anwendung kommt.

Die erfindungsgemäße Innenbehältergestaltung bietet ein optimales Platzangebot bei hoher Isolation des Innenbehälters. Die Nuten können als Fachbodenauflagen möglichst schmal und kurz gehalten werden, um die Isolation der Seitenwände möglichst nicht zu schwächen. So kann auf Auflagen verzichtet werden, die in den Innenbehälter ragen und die nutzbare Stellfläche auf den Fachböden reduzieren.

Die erfindungsgemäßen Innenbehälter sind durch die einfachere geometrische Gestaltung mit einfachen Werkzeugen herzustellen. Die für einen Schäumprozess notwendigen Werkzeuge, können einfach aufgebaut sein. Bei bekannten Behältergeometrien werden Schäumwerkzeuge mit Schieber benötigt. Die Werkzeuge für erfindungsgemäße Innenbehälter kommen ohne aufwändige Schieber im Werkzeug aus. Die Werkzeuge sind somit wesentlich günstiger in der Anfertigung und Wartung.

Weitere Vorteile ergeben sich aus der nachfolgenden Beschreibung von Ausführungsbeispielen unter Bezugnahme auf die beigefügten Figuren. Konkrete Merkmale dieser Ausführungsbeispiele können allgemeine Merkmale der Erfindung darstellen.

Es zeigen:
- Fig. 1: eine perspektivische Darstellung eines Kältegerätes mit erfindungsgemäßen Haltemitteln für einen Fachboden mit dem Fachboden in einer unteren eingeschobenen Position;
- Fig. 2: eine perspektivische Darstellung des Kältegerätes mit erfindungsgemäßen Haltemitteln mit dem Fachboden in einer unteren ausgezogenen Position vor einem waagerechten Anheben des Fachbodens;
- Fig. 3: eine perspektivische Darstellung des Kältegerätes mit erfindungsgemäßen Haltemitteln mit dem Fachboden in einer oberen ausgezogenen Position nach einem waagerechten Anheben des Fachbodens;
- Fig. 4: eine perspektivische Darstellung des Kältegerätes mit erfindungsgemäßen Haltemitteln mit dem Fachboden in einer oberen eingeschobenen Position;
- Fig. 5: eine perspektivische Darstellung einer ersten Ausführungsform eines erfindungsgemäßen Haltemittels;
- Fig. 6: eine perspektivische Darstellung einer zweiten Ausführungsform eines erfindungsgemäßen Haltemittels;
- Fig. 7: eine perspektivische Darstellung einer dritten Ausführungsform eines erfindungsgemäßen Haltemittels.

Die Fig. 1 zeigt in perspektivischer Ansicht, annähernd aus der Sicht eines Benutzers, ein Haushaltskältegerät 1 bei geöffnetem Türblatt 2. Das geöffnete Türblatt 2 erlaubt einen Zugriff auf einen Lagerraum 3 für Kühlgut. Der Lagerraum 3 wird von einem wärmeisolierten Innenbehälter 4 gebildet bzw. begrenzt. Das Türblatt 2 dient zum Öffnen und Schließen des Lagerraums 3 und ist dazu schwenkbar bezüglich einer Öffnungsebene des Haushaltskältegeräts 1 bzw. des Innenbehälters 4 gelagert. Das Türblatt 2 weist gegenüberliegende Türholme 5 auf, zwischen denen wenigstens ein Türabsteller 6 höhenverstellbar gehalten ist.

Der Innenbehälter 4 weist Haltemittel 7 für wenigstens einen Fachboden 8 auf. Statt, wie in Fig. 1 bis Fig. 4 dargestellt, eines einzelnen Fachbodens 8 können auch zwei oder mehr Fachböden 8 in dem Innenbehälter 4 gelagert sein. Verschiedene Ausführungsformen von Haltemitteln 7 sind beispielhaft in den Fig. 5 bis Fig. 7 näher dargestellt. Am Innenbehälter 4 können an den beiden gegenüberliegenden Seitenwänden 4a, 4b jeweils ein oder mehrere Haltemittel 7 angeordnet sein. Das wenigstens eine Haltemittel 7 weist wenigstens eine nach oben weisende Auflagefläche 7a auf.

Die ein oder mehreren Haltemittel 7 wirken mit Gegenhaltemittel 9 des Fachbodens 8 zusammen, um den Fachboden 8 in einer gewünschten Höhenlage in dem Innenbehälter 4 zu lagern. Das wenigstens eine Gegenhaltemittel 9 weist wenigstens eine nach unten weisende Abstützfläche 9a auf. Um den Fachboden 8 in der in Fig. 1 gezeigten Position im dem Innenbehälter 4 halten zu können, ist die wenigstens eine Auflagefläche 7a am Innenbehälter 4 und die wenigstens eine Abstützfläche 9a am Fachboden 8 derart ausgebildet und/oder angeordnet, dass in der in Fig. 1 gezeigten eingeschobenen Position des Fachbodens 8 die wenigstens eine Auflagefläche 7a und die wenigstens eine Abstützfläche 9a überlappen. Mit anderen Worten liegt der Fachboden mittels seiner wenigstens einen Abstützfläche 9a auf der wenigstens einen Auflagefläche 7a am Innenbehälter 4 auf, um den Fachboden 8 in seiner dargestellten Höhenlage zu halten. In dieser in Fig. 1 dargestellten eingeschobenen Position ist der Fachboden 8 in einer unteren Ebene 10 gehalten und das Türblatt 2 des Haushaltskältegeräts 1 verschließbar.

Um den Fachboden 8 aus der in Fig. 1 gezeigten unteren eingeschobenen Position in eine obere eingeschobene Position gemäß der Fig. 3 umsetzen zu können, genügt es mit den erfindungsgemäß ausgebildeten Haltemitteln 7 und den erfindungsgemäß ausgebildeten Gegenhaltemittel 9 den Fachboden 8 maximal soweit herausziehen zu müssen, bis eine Vorderkante 11 des Fachbodens 8 an dem Türholm 5 des zu 90 Grad geöffneten Türblatts 2 ansteht oder nahezu ansteht, wie dies in Fg. 2 illustriert ist. In der in Fig. 2 gezeigten teilweise ausgezogenen Position des Fachbodens 8 ist die wenigstens eine Auflagefläche 7a und die wenigstens eine Abstützfläche 9a auf Lücke angeordnet. Die Abstützflächen 9a bzw. die Vorsprünge 19a liegen in der in Fig. 2 gezeigten ausgezogenen Position vollständig die in einem Tiefenbereich T3 (Fig. 5), so dass der Fachboden 8 insbesondere in einer waagerechten Ausrichtung, bei der durchaus Kühlgut auf dem Fachboden 8 verbleiben kann, nach oben in eine obere ausgezogene Position gemäß Fig. 3 in seiner Höhe nach oben versetzt werden kann. Aus der nach oben versetzten ausgezogenen Position gemäß Fig. 3 kann der Fachboden 8 in eine obere eingeschobene Position gemäß Fig. 4 in einer oberen Höhenlage gehalten, d.h. abgesetzt werden. In analoger Weise kann der Fachboden 8 aus einer oberen eingeschobenen Höhenlage der Ebene 14 gemäß Fig. 4 wieder in eine untere eingeschobene Höhenlage der Ebene 10 gemäß Fig. 3 nach Fig. 1 zurück versetzt werden.

Das Haltemittel 7 gemäß den Fig. 1 bis Fig. 5 kann in dieser ersten Ausführung von Rücksprüngen, insbesondere Nuten 12a, 12b gebildet werden, die an gegenüberliegenden Seitenwänden 4a, 4b des Innenbehälters 4, insbesondere etagenartig sich in mehreren Höhenlagen wiederholend, wie in Fig. 1 bis Fig. 5 gezeigt, angeordnet sind.

Das Gegenhaltemittel 9 wird in dieser ersten Ausführung von Vorsprüngen 19a gebildet, die an gegenüberliegenden Seitenkanten des Fachbodens 8 angeordnet sind.

Der Fachboden 8 weist in der ersten Ausführung an gegenüberliegenden Seitenkanten jeweils eine, den Vorsprung 19a bildende Leiste 13a, 13b auf, die sich, insbesondere wenigstens über die halbe, vordere Tiefe T1 des Fachbodens 8 erstreckt und die korrespondierenden Nuten 12a, 12b erstrecken sich am Innenbehälter 4 von einer hinteren Tiefe T2 des Innenbehälters 4 so weit nach vorne, dass die vor Erreichen der Öffnungsebene O in einer Tiefe T3 enden, die größer ist als die Länge (T1) der Leisten 13a, 13b, wie dies in Fig. 5 illustriert ist.

Das Haltemittel 7 kann in einer zweiten Ausführung gemäß Fig. 6 von Vorsprüngen 15a, 15b gebildet werden, die an gegenüberliegenden Seitenwänden 4a, 4b des Innenbehälters 4, insbesondere etagenartig sich in mehreren Höhenlagen wiederholend, angeordnet sind. Das Gegenhaltemittel 9 kann auch hierbei von Vorsprüngen 19a, 19b gebildet werden, die an gegenüberliegenden Seitenkanten des Fachbodens 8 angeordnet sind.

Dazu weist der Fachboden 8 an gegenüberliegenden Seitenkanten jeweils eine, den Vorsprung 19a bildende Leiste 13a, 13b auf, die sich, insbesondere wenigstens über die halbe, vordere Tiefe T1 des Fachbodens 8 erstreckt und die korrespondierenden Vorsprüngen 15a, 15b erstrecken sich am Innenbehälter 4 von einer hinteren Tiefe T2 des Innenbehälters 4 so weit nach vorne, dass die vor Erreichen der Öffnungsebene O in einer Tiefe T3 enden, die größer ist als die Länge (T1) der Leisten 13a, 13b, wie dies in Fig. 6 illustriert ist.

Jeder korrespondierende Vorsprung 15a, 15b des Innenbehälters 4 kann eine in Tiefenrichtung durchgehende Auflagefläche 7a aufweisen, wie in Fig. 6 illustriert.

Alternativ kann jeder korrespondierende Vorsprung 15a, 15b des Innenbehälters 4 mehrere in Tiefenrichtung beabstandete, insbesondere gleichmäßig beabstandete Auflagefläche 7a aufweisen. In Fig. 7 ist beispielhaft jeder Vorsprung 15a, 15b mit zwei Auflagefläche 7a ausgebildet.

In allen dargestellten Ausführungen ist das Gegenhaltemittel 9 bzw. die wenigstens eine Abstützfläche 9a des Fachbodens 8 an einer Kunststoffleiste vorgesehen, durch welche eine Glasplatte als Fachboden 8 umspritzt ist.

## Patentansprüche

1. Kältegerät, insbesondere Haushaltskältegerät (1), aufweisend einen wärmeisolierten, einen Lagerraum (3) für Kühlgut auskleidenden Innenbehälter (4), ein zum Öffnen und Schließen des Lagerraums (3) schwenkbar bezüglich einer Öffnungsebene (O) gelagertes Türblatt (2), sowie an den Seitenwänden des Innenbehälters (4) vorgesehene Haltemittel (7), die mit Gegenhaltemittel (9) wenigstens eines Fachbodens (8) zusammenwirken und diesen abstützen, wobei das Haltemittel (7) wenigstens eine nach oben weisende Auflagefläche (7a) aufweist und das Gegenhaltemittel (9) wenigstens eine nach unten weisende Abstützfläche (9a) aufweist, wobei die wenigstens eine Auflagefläche (7a) am Innenbehälter (4) und die wenigstens eine Abstützfläche (9a) am Fachboden (8) derart ausgebildet und/oder angeordnet ist, dass in einer eingeschobenen Position des Fachbodens (8), in der das Türblatt (2) verschließbar ist, die wenigstens eine Auflagefläche (7a) und die wenigstens eine Abstützfläche (9a) überlappen und in einer teilweise aus dem Innenbehälter (4) ausgezogenen Position des Fachbodens (8) die wenigstens eine Auflagefläche (7a) und die wenigstens eine Abstützfläche (9a) auf Lücke angeordnet sind, **dadurch gekennzeichnet, dass** die Haltemittel (7) und/oder die Gegenhaltemittel (9) ausgebildet sind, den Fachboden (8) in einem der Öffnungsebene (0) zugewandten, vorderen oder mittleren Tiefenbereich derart abzustützen, dass ein einer Rückwand des Innenbehälters (4) zugewandter hinterer Tiefenbereich des zumindest dort freitragend ausgebildeten Fachbodens (8) in einer eingeschobenen Position in Richtung der Rückwand auskragt.

2. Kältegerät nach Anspruch 1, **dadurch gekennzeichnet, dass** das Haltemittel (7) von Rücksprüngen, insbesondere Nuten (12a, 12b) gebildet wird, die an gegenüberliegenden Seitenwänden (4a, 4b) des Innenbehälters (4), insbesondere etagenartig sich in mehreren Höhenlagen wiederholend, angeordnet sind.

3. Kältegerät nach Anspruch 2, **dadurch gekennzeichnet, dass** das Gegenhaltemittel (9) von Vorsprüngen (19a) gebildet wird, die an gegenüberliegenden Seitenkanten des Fachbodens (8) angeordnet sind.

4. Kältegerät nach Anspruch 3, **dadurch gekennzeichnet, dass** der Fachboden (8) an gegenüberliegenden Seitenkanten jeweils eine, den Vorsprung (19a, 19b) bildende Leiste (13a, 13b) aufweist, die sich, insbesondere wenigstens über die halbe, vordere Tiefe (T1) des Fachbodens (8) erstreckt und die korrespondierenden Nuten (12a, 12b) am Innenbehälter (4) sich von einer hinteren Tiefe (T2) des Innenbehälters (4) so weit nach vorne erstrecken, dass die vor Erreichen der Öffnungsebene (O) in einer Tiefe (T3) enden, die größer ist als die Länge der Leisten (13a, 13b).

5. Kältegerät nach Anspruch 1, **dadurch gekennzeichnet, dass** das Haltemittel (7) von Vorsprüngen (15a, 15b) gebildet wird, die an gegenüberliegenden Seitenwänden (4a, 4b) des Innenbehälters (4), insbesondere etagenartig sich in mehreren Höhenlagen wiederholend, angeordnet sind.

6. Kältegerät nach Anspruch 5, **dadurch gekennzeichnet, dass** das Gegenhaltemittel (9) von Vorsprüngen (19a, 19b) gebildet wird, die an gegenüberliegenden Seitenkanten des Fachbodens (8) angeordnet sind.

7. Kältegerät nach einem der Ansprüche 1 bis 6, **dadurch gekennzeichnet, dass** das Gegenhaltemittel (9) und/oder die wenigstens eine Abstützfläche (9a) des Fachbodens (8) an einer Kunststoffleiste oder einem Kunststoffrahmen vorgesehen ist, insbesondere einstückig mit der Kunststoffleiste oder dem Kunststoffrahmen ausgebildet ist, durch welche eine Glasplatte als Fachboden (8) umspritzt ist.

8. Kältegerät nach einem der Ansprüche 1 bis 7, **dadurch gekennzeichnet, dass** Rücksprünge bzw. Nuten (12a, 12b) in Seitenwänden (4a, 4b) des Innenbehälters (4) angezogen sind, insbesondere durch ein Tiefziehverfahren hergestellt sind.

9. Kältegerät nach einem der Ansprüche 1 bis 8, **dadurch gekennzeichnet, dass** das Haltemittel (7) und/oder das Gegenhaltemittel (9) ausgebildet sind/ist, den Fachboden (8) mit seinen gegenüberliegenden Seiten an dem Innenbehälter (4) im Lagerraum (3) zu lagern.

10. Kältegerät nach einem der Ansprüche 1 bis 9, **dadurch gekennzeichnet, dass** das Haltemittel (7) und/oder das Gegenhaltemittel (9) ausgebildet sind/ist, den Fachboden (8) in einem Bereich zwischen einer Vorderkante des Fachbodens (8) und einer maximalen Tiefe von zwei Drittel der Gesamttiefe des Fachbodens (8) abzustützen.

11. Kältegerät nach einem der Ansprüche 1 bis 10, **dadurch gekennzeichnet, dass** eine Innenbehältergestaltung Fachböden (8) in kurzen Nuten (12a, 12b) lagert, die aus einer Seitenwandisolation ausgespart werden.

12. Kältegerät nach Anspruch 11, **dadurch gekennzeichnet, dass** eine Länge dieser Nuten (12a, 12b) etwas kürzer ist als eine lichte Weite zwischen Anfang des Nutenfeldes und möglichen Hindernissen an der Innentüre (2).

13. Kältegerät nach einem der Ansprüche 2 oder 8 oder 11, **dadurch gekennzeichnet, dass** im vorderen Bereich der Nuten (12a, 12b) an einer Unterseite der Nut (12a, 12b) zusätzlich eine kleine Absenkung angebracht ist.

14. Kältegerät nach Anspruch 13, **dadurch gekennzeichnet, dass** in diese hinterschnittene Absenkung an der Unterseite der Nut (12a, 12b) ein federndes Teil einer Glasplattenumspritzung eingreift, um den Fachboden (8) in der Nut (12a, 12b) zu sichern.

## Claims

1. Refrigeration appliance, especially household refrigeration appliance (1), having a thermally-insulated inner container (4) lining a storage space (3) for refrigerated items, a door leaf (2) supported pivotably in relation to an opening plane (0) for opening and closing the storage space (3) and also holding means (7) provided on the side walls of the inner container (4), which interact with opposing holding means (9) of at least one shelf bottom (8) and support said shelf bottom, wherein the holding means (7) have at least one locating surface (7a) pointing upwards and the opposing holding means (9) have at least one support surface (9a) pointing downwards, wherein the at least one locating surface (7a) on the inner container (4) and the at least one support surface (9a) on the shelf bottom (8) are embodied and/or disposed so that, when the shelf bottom (8) is in a pushed-in position, in which the door leaf (2) can be closed, the at least one locating surface (7a) and the at least one support surface (9a) overlap, and in a position in which the shelf bottom (8) is partly pulled out of the inner container (4), the at least one locating surface (7a) and the at least one support surface (9a) are disposed staggered, **characterised in that** the holding means (7) and/or the opposing holding means (9) are embodied to support the shelf bottom (8) in a front or centre depth region facing the opening plane (O) such that a rear depth region, facing a rear wall of the inner container (4), of the shelf bottom (8) embodied so as to be unsupported at least here overhangs in the direction of the rear wall in a pushed-in position.

2. Refrigeration appliance according to claim 1, **characterised in that** the holding means (7) are formed by recesses, especially grooves (12a, 12b) which are disposed on opposite side walls (4a, 4b) of the inner container (4), especially like floors repeating at a number of height levels.

3. Refrigeration appliance according to claim 2, **characterised in that** the opposing holding means (9) are formed by projections (19a) which are disposed on opposite side edges of the shelf bottom (8).

4. Refrigeration appliance according to claim 3, **characterised in that** the shelf bottom (8) has a strip (13a, 13b) on opposing side edges forming a projection (19a, 19b) in each case, which extends especially at least over half the front depth (T1) of the shelf bottom (8) and the corresponding grooves (12a, 12b) on the inner container (4) extend from the rear depth (T2) of the inner container (4) far enough forwards to end before reaching an opening plane (O) at a depth (T3) which is larger than the length of the strips (13a, 13b).

5. Refrigeration appliance according to claim 1, **characterised in that** the holding means (7) are formed by projections (15a, 15b) which are disposed on opposite side walls (4a, 4b) of the inner container (4), especially like floors repeating at a number of height levels.

6. Refrigeration appliance according to claim 5, **characterised in that** the opposing holding means (9) are formed by projections (19a, 19b) which are disposed on opposite side edges of the shelf bottom (8).

7. Refrigeration appliance according to one of claims 1 to 6, **characterised in that** the opposing holding means (9) and/or the at least one support surface (9a) of the shelf bottom (8) are provided on a plastic strip or a plastic frame, are especially embodied in one piece with the plastic strip or plastic frame, through which a glass plate is overmoulded as the shelf bottom (8).

8. Refrigeration appliance according to one of claims 1 to 7, **characterised in that** recesses or grooves (12a, 12b) are drawn into side walls (4a, 4b) of the inner container (4), especially produced by means of a deep-drawing process.

9. Refrigeration appliance according to one of claims 1 to 8, **characterised in that** the holding means (7) and/or the opposing holding means (9) is/are embodied to brace the shelf bottom (8) on its opposing sides against the inner container (4) in the storage space (3).

10. Refrigeration appliance according to one of claims 1 to 9, **characterised in that** the holding means (7) and/or the opposing holding means (9) is/are embodied to support the shelf bottom (8) in a region between a front edge of the shelf bottom (8) and a maximum depth of two thirds of the total depth of the shelf bottom (8).

11. Refrigeration appliance according to one of claims 1 to 10, **characterised in that** an inner container configuration braces shelf bottoms (8) in short grooves (12a, 12b), which are hollowed out of a side wall insulation.

12. Refrigeration appliance according to claim 11, **characterised in that** a length of said grooves (12a, 12b) is somewhat shorter than a thin expanse between the beginning of the groove plane and possible obstructions on the inner door (2).

13. Refrigeration appliance according to one of claims 2 or 8 or 11, **characterised in that,** in the front region of the grooves (12a, 12b), a small depression is applied to an underside of the groove (12a, 12b).

14. Refrigeration appliance according to claim 13, **characterised in that** a resilient part of a glass plate overmoulding engages into said undercut depression on the underside of the groove (12a, 12b), in order to secure the shelf bottom (8) in the groove (12a, 12b).

## Revendications

1. Appareil frigorifique, en particulier appareil frigorifique ménager (1), comprenant un compartiment intérieur (4) à isolation thermique revêtant un espace de réception (3) pour des produits réfrigérés, un battant de porte (2) pour l'ouverture et la fermeture de l'espace de réception (3), soutenu pour pouvoir pivoter par rapport à un plan d'ouverture (O), ainsi que des moyens de retenue (7) prévus sur les parois latérales du compartiment intérieur (4), qui coopèrent avec des moyens de retenue complémentaires (9) d'au moins une tablette (8) et supportent celle-ci, le moyen de retenue (7) comprenant au moins une surface d'appui (7a) tournée vers le haut et le moyen de retenue complémentaire (9) comprenant au moins une surface de support (9a) tournée vers le bas, dans lequel ladite au moins une surface d'appui (7a) et ladite au moins une surface de support (9a) sont constituées et/ou disposées, la première sur le compartiment intérieur (4), la seconde sur la tablette (8), de sorte que dans une position d'insertion de la tablette (8), pour laquelle le battant de porte (2) peut être fermé, ladite au moins une surface d'appui (7a) et ladite au moins une surface de support (9a) se superposent, et que, pour une position de la tablette (8) partiellement extraite du compartiment intérieur (4), ladite au moins une surface d'appui (7a) et ladite au moins une surface de support (9a) soient disposées de façon décalée, **caractérisé en ce que** les moyens de retenue (7) et/ou les moyens de retenue complémentaires (9) sont constitués de sorte à supporter la tablette (8) dans l'une des zones de profondeur antérieure ou moyenne dirigées vers le plan d'ouverture (O), de sorte qu'une zone de profondeur postérieure dirigée vers une paroi arrière du compartiment intérieur (4) de la tablette (8), constituée en porte-à-faux au moins à cet endroit, fasse saillie dans une position d'insertion, en direction de la paroi arrière.

2. Appareil frigorifique selon la revendication 1, **caractérisé en ce que** le moyen de retenue (7) est constitué de parties en retrait, en particulier de rainures (12a, 12b), qui sont disposées sur des parois latérales opposées (4a, 4b) du compartiment intérieur (4), en particulier en s'étageant de façon répétitive selon plusieurs positions en hauteur.

3. Appareil frigorifique selon la revendication 2, **caractérisé en ce que** le moyen de retenue complémentaire (9) est constitué de saillies (19a) qui sont disposées sur des bords latéraux opposés de la tablette (8).

4. Appareil frigorifique selon la revendication 3, **caractérisé en ce que** la tablette (8) comprend sur chacun des bords latéraux opposés un rebord (13a, 13b) constituant la saillie (19a, 19b), qui s'étend en particulier au moins sur la moitié de la profondeur antérieure (T1) de la tablette (8), et les rainures correspondantes (12a, 12b) s'étendent sur le compartiment intérieur (4) sur une profondeur postérieure (T2) du compartiment intérieur (4) assez loin vers l'avant pour se terminer, avant d'atteindre le plan d'ouverture (O), à une profondeur (T3) qui est supérieure à la longueur des rebords (13a, 13b).

5. Appareil frigorifique selon la revendication 1, **caractérisé en ce que** le moyen de retenue (7) est constitué de saillies (15a, 15b) qui sont disposées sur les parois latérales opposées (4a, 4b) du compartiment intérieur (4), en particulier en s'étageant de façon répétitive selon plusieurs positions en hauteur.

6. Appareil frigorifique selon la revendication 5, **caractérisé en ce que** le moyen de retenue complémentaire (9) est constitué de saillies (19a, 19b) qui sont disposées sur les bords latéraux opposés de la tablette (8).

7. Appareil frigorifique selon l'une des revendications 1 à 6, **caractérisé en ce que** le moyen de retenue complémentaire (9) et/ou ladite au moins une surface de support (9a) de la tablette (8) sont prévus sur un rebord en matière plastique ou un cadre en matière plastique, en particulier d'une pièce avec le rebord en matière plastique ou le cadre en matière plastique grâce auquel une plaque de verre est surmoulée sous forme de tablette (8).

8. Appareil frigorifique selon l'une des revendications 1 à 7, **caractérisé en ce que** des parties en retrait ou des rainures (12a, 12b) sont ménagées dans les parois latérales (4a, 4b) du compartiment intérieur (4), en particulier par un procédé d'emboutissage profond.

9. Appareil frigorifique selon l'une des revendications 1 à 8, **caractérisé en ce que** le moyen de retenue (7) et/ou le moyen de retenue complémentaire (9) sont constitués pour soutenir la tablette (8) par ses côtés opposés sur le compartiment intérieur (4) dans l'espace de réception (3).

10. Appareil frigorifique selon l'une des revendications 1 à 9, **caractérisé en ce que** le moyen de retenue (7) et/ou le moyen de retenue complémentaire (9) sont constitués pour supporter la tablette (8) dans une zone comprise entre un bord antérieur de la tablette (8) et une profondeur maximale des deux tiers de la profondeur totale de la tablette (8).

11. Appareil frigorifique selon l'une des revendications 1 à 10, **caractérisé en ce qu'**une configuration de compartiment intérieur reçoit la tablette (8) dans de courtes rainures (12a, 12b) qui sont ménagées par retrait dans une isolation de paroi latérale.

12. Appareil frigorifique selon la revendication 11, **caractérisé en ce qu'**une longueur de ces rainures (12a, 12b) est un peu plus courte qu'un espace libre entre le début de la zone des rainures et de possibles obstacles sur la porte intérieure (2).

13. Appareil frigorifique selon l'une des revendications 2 ou 8 ou 11, **caractérisé en ce que**, dans la zone antérieure des rainures (12a, 12b), une petite dépression est en outre prévue sur une face inférieure de la rainure (12a, 12b).

14. Appareil frigorifique selon la revendication 13, **caractérisé en ce que** dans cette dépression en contre-dépouille de la face inférieure de la rainure (12a, 12b) vient en prise une partie élastique d'une plaque de verre surmoulée pour caler la tablette (8) dans la rainure (12a, 12b).
